# EUROPÄISCHE PATENTANMELDUNG

(11) **EP 0 070 544 A1**
(43) Veröffentlichungstag der Anmeldung: **26.01.1983**
(21) Anmeldenummer: 82106456.5
(22) Anmeldetag: 17.07.1982
(51) Int. Cl.: A47G 21/06, A47G 21/10, A47G 21/02

(54) **Essbesteck**

(30) Priorität: 22.07.1981 DE 3128902
(71) Anmelder: Mollowitz, Günter, Prof. Dr. med., D-4100 Duisburg 14 (DE)
(72) Erfinder: Mollowitz, Günter, Prof. Dr. med., D-4100 Duisburg 14 (DE)
(74) Vertreter: Stark, Walter, Dr.-Ing.

(57) **Zusammenfassung**

Die Erfindung betrifft die Verwendung einer Pinzette als Teil eines Essbestecks zum Enthäuten und Entgräten von Fischen.

## Beschreibung

Die Erfindung betrifft die Verwendung einer Pinzette als Teil eines Eßbestecks zum Enthäuten und Entgräten von Fischen.

Herkömmliche Fischbestecke bestehen aus einer Gabel und einem sogenannten Fischmesser, welches sich von einem üblichen Messer hauptsächlich dadurch unterscheidet, daß es eine stumpfe Klinge besitzt. Das Hantieren mit Gabel und Fischmesser ist umständlich, sowohl im Hinblick auf das Enthäuten von Fischen als auch im Hinblick auf das Entgräten von Fischen.

Sehr viel praktischer ist der eingangs angegebene Vorschlag, nämlich die Verwendung einer Pinzette, insbesondere in Kombination mit einer Gabel, als Eßbesteck zum Enthäuten und Entgräten von Fischen, weil mit der Pinzette nicht nur Hautlappen, sondern auch Gräten erfaßt und sicher vom Fischfleisch oder aus dem Fischfleisch gezogen werden können.

## Patentansprüche

1. Verwendung einer Pinzette als Teil eines Eßbestecks zum Enthäuten und Entgräten von Fischen;

2. Verwendung nach Anspruch 1, dadurch gekennzeichnet, daß das Eßbesteck aus einer Pinzette und einer Gabel besteht.
